# EUROPÄISCHE PATENTSCHRIFT

(11) **EP 0 829 313 B1**
(45) Veröffentlichungstag und Bekanntmachung des Hinweises auf die Patenterteilung: **14.05.2003**
(21) Anmeldenummer: 97115224.4
(22) Anmeldetag: 03.09.1997
(51) Int. Cl.: B08B 3/02, B08B 5/02

(54) **Automatisch arbeitende Reinigungsanlage für Werkstücke**
Automatic installation for cleaning workpieces
Installation automatique pour le nettoyage de pièces

(30) Priorität: 12.09.1996 DE 19637086
(43) Veröffentlichungstag der Anmeldung: 18.03.1998
(73) Patentinhaber: Dürr Ecoclean GmbH, 70794 Filderstadt (DE)
(72) Erfinder: Wüller, Karl-Heinz, 52152 Simmerath (DE); Meyer, Otfried, 52385 Nideggen (DE)
(74) Vertreter: Hoeger, Stellrecht & Partner

(56) Entgegenhaltungen:
- DE-A- 3 419 028
- DE-A- 4 425 765
- GB-A- 2 283 906

## Beschreibung

Werkstücke, insbesondere solche, welche durch Schleifen, Bohren, Fräsen, Drehen, Sägen, Gewindeschneiden und dergleichen bearbeitet wurden, bedürfen vielfach einer gründlichen Reinigung, um Späne, Schleifkörner und dergleichen, vor allem aber auch Rückstände von Bearbeitungsflüssigkeiten, wie Schneidund Kühlöle, oder andere Bearbeitungsrückstände möglichst vollständig zu entfernen; eine Werkstück-Reinigung, z. B. ein Entfetten, kann aber auch nach anderen Behandlungsvorgängen erforderlich sein.

Eine solche Reinigung erfolgte bislang in der Praxis fast ausschließlich dadurch, daß die Werkstücke mit einer Reinigungsflüssigkeit (organische Lösemittel oder wässrige, Tenside enthaltende Reinigungsflüssigkeiten) durch Abspritzen und/oder Tauchen gereinigt und anschließend getrocknet wurden.

Eine andere, primitive Art der Werkstückreinigung ohne den Einsatz einer Reinigungsflüssigkeit ist insbesondere in metallverarbeitenden Betrieben üblich: Nach der Bearbeitung wird das Werkstück von Hand mittels einer Preßluftdüse abgeblasen mit der Folge, daß Späne und andere Bearbeitungsrückstände in die Umgebung geblasen werden, was zu einer höchst störenden Verunreinigung des Arbeitsplatzes führt.

Aus der DE-A-34 19 028 ist nun schon eine Reinigungsanlage bekanntgeworden, mit der Staub von den Oberflächen von Werkstücken, wie beispielsweise zu lackierenden Karosserien, abgeblasen werden soll. Diese bekannte Anlage verfügt über eine kanalartige Schleusenkammer, welche an ihren beiden Enden durch ein einlaßseitiges und ein auslaßseitiges Hubtor verschlossen werden kann und in der eine sich über die ganze Länge der Schleusenkammer erstreckende Rollenbahn angeordnet ist, auf der die zu reinigenden Gegenstände abgelegt und mit der die letzteren durch die Schleusenkammer hindurchbewegt werden. Ferner verfügt diese bekannte Anlage über ein Luftkreislaufsystem mit einem Gebläse zum Fördern von Luft zu zwei ringförmigen Blasluftkanälen, welche in Längsrichtung des die Schleusenkammer bildenden Kanals im Abstand voneinander angeordnet sind und deren jeder von vier geraden Segmenten gebildet wird, welche in das Innere des die Schleusenkammer bildenden Kanals hineinragen. Zwischen den beiden Blasluftkanälen ist die Schleusenkammer mit einem gleichfalls ringförmig gestalteten Luftabsaugkanal versehen, dem zwei hintereinander geschaltete mechanische Luftfilter nachgeordnet sind, aus denen das Gebläse die Luft wieder ansaugt. Die zu reinigenden Werkstücke werden mit Hilfe der Rollenbahn durch die Schleusenkammer hindurchgetaktet; hierzu wird zunächst das einlaßseitige Hubtor geöffnet, worauf ein erstes zu reinigendes Werkstück bzw. eine erste Charge zu reinigender Werkstücke in die Schleusenkammer eingeführt und auf der Rollenbahn abgelegt wird. Nach Erreichen einer ersten Position vor dem ersten Blasluftkanal wird das einlaßseitige Hubtor geschlossen, worauf der Luftkreislauf in Betrieb genommen und das Werkstück bzw. die Werkstücke durch den ersten ringförmigen Blasluftkanal hindurchgeführt und vor dem zweiten ringförmigen Blasluftkanal stillgesetzt wird bzw. werden. Anschließend wird das einlaßseitige Hubtor wieder geöffnet, die Schleusenkammer mit der nächsten Charge beladen, das einlaßseitige Hubtor wieder geschlossen und die Rollenbahn um einen Schritt weitergetaktet, wobei die erste Charge den zweiten ringförmigen Blasluftkanal und die zweite Charge den ersten Blasluftkanal passiert etc. Die zu reinigenden Werkstücke müssen also einzeln oder chargenweise in die Schleusenkammer eingebracht werden, d. h. diese bekannte Reinigungsanlage kann nur diskontinuierlich arbeiten; außerdem sind verhältnismäßig aufwendige Werkstück-Handhabungsvorrichtungen erforderlich, um die zu reinigenden Werkstücke durch das geöffnete einlaßseitige Hubtor hindurch auf die Rollenbahn aufzubringen und die gereinigten Werkstücke durch das geöffnete auslaßseitige Hubtor hindurch von der Rollenbahn abzunehmen.

Eine ähnliche Reinigungsanlage ist aus der DE-A-37 34 200 bekannt, die sich jedoch von der Reinigungsanlage nach der DE-A-34 19 028 dadurch unterscheidet, daß mit einem Hochdruck-Luftstrahl gereinigt wird, erzeugt von einem Hochdruckgebläse.

Für viele Anwendungsfälle ist die sich aus der DE-A-34 19 028 ergebende Reinigungsanlage aber deshalb grundsätzlich nicht geeignet, weil es mit Blasluftstrahlen nicht gelingt, angetrockneten oder öligen/fettigen Schmutz, wie er für bearbeitete Werkstücke oft typisch ist, in ausreichendem Maße von solchen Werkstücken zu entfernen. Andererseits hat eine Werkstückreinigung mittels Blasluftstrahlen natürlich die Vorteile, daß die Werkstücke anschließend nicht aufwendig getrocknet werden müssen und daß es auch nicht erforderlich ist, große Mengen einer Reinigungsflüssigkeit zu fördern und immer wieder aufzubereiten, so wie dies beim Tauch- und/oder Spritzreinigen von Werkstücken mittels einer Reinigungsflüssigkeit erforderlich ist.

Die vorstehend erwähnten Vor- und Nachteile der Reinigungsanlage nach der DE-A-34 19 028 gelten im wesentlichen auch für die sich aus der DE-A-44 25 765 der Firma Dürr GmbH ergebende, jedoch mit einem Druckluftstrahl arbeitende Reinigungsanlage, die allerdings so ausgebildet ist, daß sie kontinuierlich arbeiten kann und kostengünstiger ist, da sie weder Hubtore, noch aufwendige Werkstück-Handhabungsvorrichtungen benötigt.

Der Erfindung liegt die Aufgabe zugrunde, in einer automatisch arbeitenden Reinigungsanlage die Vorteile einer Reinigung der Werkstücke mittels Luftstrahlen zu nutzen, gleichzeitig aber den Reinigungseffekt deutlich zu verbessern, und zwar auch dann, wenn aus Gründen der Energiekosten mit Blasluftstrahlen und nicht mit hochgespannter Luft gearbeitet wird, obwohl grundsätzlich auch letzteres denkbar wäre.

Grundgedanke der Erfindung ist es nun, einem die Reinigung bewirkenden Luftstrahl eine verhältnismäßig geringe Menge Wasserdampfes so beizufügen, daß der auf ein zu reinigendes Werkstück auftreffende Luftstrahl das Wasser zumindest überwiegend in Dampfform enthält. Es hat sich nämlich gezeigt, daß sich unerwartet gute Reinigungsergebnisse erzielen lassen, wenn statt reiner Luft ein Luft-Wasserdampf-Gemisch auf das zu reinigende Werkstück einwirkt, und zwar selbst dann, wenn der Wasserdampfanteil des Blasluftstrahls verhältnismäßig gering ist. Einerseits lassen sich so Werkstücke sogar gut entfetten, und andererseits trocknen die Werkstücke nach dem Reinigungsvorgang rasch ab, wenn dem Luftstrahl nur die für die Erzielung des Reinigungsvorgangs erforderliche geringe Dampfmenge beigegeben wird.

Obwohl der Reinigungsmechanismus nicht bis ins letzte geklärt ist, kommt es offenbar auf die Kombination von das Werkstück anströmender Luft, vorzugsweise Blasluft, und Wasserdampf an, denn mit den bekannten, auf dem Markt angebotenen reinen Dampfstrahlgeräten lassen sich die mit der Erfindung erzielbaren Reinigungsergebnisse nicht erreichen, und insbesondere sind nach einer Reinigung mit einem Dampfstrahlgerät die Werkstücke nicht trocken, so daß in einer Fertigungs- und/oder Montagestraße eine gesonderte Trocknungsstation vorgesehen werden müßte.

Die vorgenannte Aufgabe wird gemäß der vorliegenden Erfindung durch eine Reinigungsanlage nach Anspruch 1 gelöst.

Möglicherweise beruht der mit der Erfindung erzielbare gute Reinigungseffekt unter anderem auf der Tatsache, daß bei einer Reinigung mit Wasserdampf voll-entsalztes Wasser bzw. dessen Dampf auf das Werkstück auftrifft und voll-entsalztes Wasser "aggressiver" ist als normales Wasser, d. h. Schmutz leichter aufnimmt als nicht-entsalztes Wasser; gleichzeitig führt die Reinigung mittels Luftstrahlen, welchen verhältnismäßig geringe Mengen von Wasserdampf zugesetzt wurden, aber dazu, daß die gereinigten Werkstücke unmittelbar nach der Reinigung wieder trocken sind bzw. rasch von selbst abtrocknen.

Obwohl die erfindungsgemäße Reinigung einen sehr guten Reinigungseffekt mit sich bringt, erfolgt sie doch äußerst schonend, so daß z. B. der Lack auf einer lackierten Werkstückoberfläche unbeschädigt bleibt. Auch kann dem für die erfindungsgemäße Reinigung zu verdampfenden Wasser ohne weiteres eine geringe Menge eines Korrosionsschutzmittels beigemischt werden, um so ein Korrodieren der gereinigten Werkstücke zu verhindern.

Mit denjenigen Mitteln, mit denen sich in der erfindungsgemäßen Reinigungsanlage das aus dem gebrauchten Wasserdampf entstehende Kondensat aus der Blasluft abscheiden läßt, lassen sich auch von der gebrauchten Blasluft mitgeführte Bearbeitungs- bzw. Behandlungsrückstände von der gebrauchten Blasluft abtrennen, so daß es grundsätzlich möglich ist, die gebrauchte Blasluft in die Umgebung oder ins Freie abzuleiten; außerdem fallen nur vergleichsweise geringe Mengen verunreinigten Kondensats an, welche entsorgt oder wiederaufbereitet werden müssen.

Ein weiterer, großer Vorteil der Erfindung ist darin zu sehen, daß sich die erfindungsgemäß vorzusehenden Mittel bei jeder mit Luftstrahlen arbeitenden Reinigungsanlage ohne weiteres nachrüsten lassen.

Auch läßt sich der von den Werkstücken abgelöste Schmutz aus dem Dampfkondensat leicht entfernen, insbesondere mit einem gebräuchlichen Cyclon-Abscheider, so daß es möglich ist, das gebrauchte Wasser, gegebenenfalls samt Korrosionsschutzmittel, nach einer entsprechenden Aufbereitung wieder einzusetzen, obwohl die für eine erfindungsgemäße Reinigung benötigten geringen Wassermengen ohne weiteres eine wirtschaftliche Entsorgung zulassen.

Aus der DE-A-44 40 146 ist eine Vorrichtung zum Reinigen von Gegenständen bekannt geworden, welche umfaßt (a) ein übliches Hochdruckreinigungsgerät mit einem Dampferzeuger zur Erzeugung hochgespannten, heißen Wasserdampfs, (b) einen Luftkompressor zur Erzeugung eines Druckluftstrahls, und (c) eine pistolenartige Sprühlanze, wie sie in Verbindung mit den üblichen Hochdruckreinigungsgeräten verwendet wird, wobei in dieser Sprühlanze der hochgespannte, heiße Wasserdampf und die Druckluft zusammengeführt werden, und zwar kurz vor der Austrittsöffnung der Sprühlanze, und wobei außerdem in den Druckluftstrahl ein körniges Strahlmittel eingebracht wird, ehe der Wasserdampf in den Druckluftstrahl eingeleitet wird. Da es sich bei dieser bekannten Reinigungsvorrichtung um eine sogenannte Strahlvorrichtung handelt, durch die die zu reinigenden Gegenstände mit einem Druckluftstrahl hoher Geschwindigkeit beaufschlagt werden, welcher das körnige Strahlmittel mit sich führt, eignet sich diese bekannte Reinigungsvorrichtung schon aus diesem Grund nicht für eine schonende Werkstückreinigung, die es erlauben würde, sogar lackierte Werkstücke zu reinigen, ohne daß die lackierte Werkstückoberfläche beschädigt wird. Ferner führt ein bekanntes Hochdruckreinigungsgerät mit einem Dampferzeuger dazu, daß bei dieser bekannten Reinigungsvorrichtung der das körnige Strahlmittel mit sich führende Druckluftstrahl einen hohen Anteil an Wasserdampf enthält, so daß die gereinigten Gegenstände nach der Reinigung naß sind und einem separaten Trocknungsvorgang unterworfen werden müßten, würde man diese bekannte Reinigungsvorrichtung in einer Fertigungs- und/oder Montagestraße einsetzen.

Aus der DE-A-41 22 864 ist eine weitere Reinigungsvorrichtung bekannt geworden, welche mit Wasserdampf arbeitet, und zwar eine Reinigungsvorrichtung zum Reinigen von mit Erde verschmutzten Gegenständen, Mauerwerk, Straßen oder dergleichen, aber auch zum Schälen von Feldfrüchten, wie Kartoffeln, Zuckerrüben und dergleichen. In dieser bekannten Reinigungsvorrichtung soll Luft durch einen Verdichter so stark komprimiert werden, daß die Luft dabei erwärmt wird, worauf der hochverdichteten, warmen oder gar heißen Luft gegebenenfalls eine Flüssigkeit, wie Wasser, zugemischt wird. Der Flüssigkeitsanteil soll dabei so hoch sein, daß, wenn das Luft-Flüssigkeit-Gemisch auf unter 0°C abgekühlt wird, die zu reinigenden Früchte durch gefrorene Flüssigkeitspartikel geschält werden, so wie dies beim Abstrahlen mittels eines körnigen Strahlmittels der Fall wäre. Es liegt also auf der Hand, daß bei dieser bekannten Reinigungsvorrichtung mit einem verhältnismäßig hohen Wasseranteil des Reinigungsstrahls gearbeitet wird.

Aus der GB-A-2 283 906 sind Druckluft-Reinigungssysteme bekannt, bei denen eine Flüssigkeit aus einem Flüssigkeitstank einer Sprühpistole zugeführt wird, um in der Sprühpistole mit Druckluft vermischt zu werden. Die Flüssigkeit wird dabei aus dem Flüssigkeitstank durch Beaufschlagung mit einem erhöhten Druck durch eine Druckleitung in die Sprühpistole gefördert, wobei die geförderte Menge mittels eines Druckreglers eingestellt werden kann. Die zugeführte Flüssigkeit, beispielsweise Wasser, wird dabei in flüssiger Form der Druckluft zugeführt. Bei einer in der GB-A-2 283 906 offenbarten Ausführungsform wird einer Reinigungslanze zusätzlich Dampf aus einem Dampferzeuger zugeführt; dieser Dampf wird der Reinigungslanze durch eine separate Dampfversorgungsleitung zugeführt und tritt aus einer separaten Düse aus, ohne zuvor der durch eigene Düsen austretenden Druckluft zugeführt zu werden.

Bei der erfindungsgemäßen Reinigungsanlage kann der Dampf dem Luftstrahl stromaufwärts der Blasdüse zugefügt werden, es ist jedoch vorteilhaft, den Dampf möglichst kurz vor oder sogar innerhalb der Blasdüse dem Luftstrahl beizugeben, damit der Dampf möglichst weitgehend in Dampfform auf das zu reinigende Werkstück auftrifft und möglichst geringe Dampfmengen erforderlich sind.

Da bei der Erfindung nicht mit organischen oder anderen die Umwelt beeinträchtigenden Flüssigkeiten gearbeitet werden muß, ist es nicht erforderlich, einen an seinem Umfang geschlossenen Kanal vorzusehen; der Kanal der erfindungsgemäßen Reinigungsanlage könnte also beispielsweise einen U-förmigen Querschnitt haben und oben offen sein oder nur von zwei in Bewegungsrichtung der Werkstücke parallel zueinander verlaufenden seitlichen Spritzschutzwänden gebildet werden. Bevorzugt werden aber Ausführungsformen, bei denen der Kanal bis auf eine insbesondere verschließbare Einlaß- und Auslaßöffnung für die Werkstücke allseitig geschlossen ist. Solche Ausführungsformen ermöglichen eine weitere Verbesserung der erfindungsgemäßen Reinigungsanlage dergestalt, daß die Blasluft zumindest nahezu vollständig im Kreislauf geführt wird; eine entsprechende Ausführungsform zeichnet sich durch einen den Kanal sowie den Luftförderer, die Blasdüse und die Kondensat-Abscheidevorrichtung beinhaltenden geschlossenen Blasluftkreislauf aus (sieht man einmal davon ab, daß möglicherweise die Einlaß- und Auslaßöffnung des Kanals nicht wirklich absolut gasdicht verschlossen ist, solange das Werkstück bzw. die Werkstücke gereinigt wird bzw. werden). Ein zu hoher Feuchtigkeitsgehalt der im Kreislauf geführten Blasluft wird bei dieser Ausführungsform dadurch vermieden, daß bei entsprechender Gestaltung des Blasluftkreislaufs der der Blasluft beigegebene Dampf stromabwärts der Reinigungsstelle zumindest weitgehendst auskondensiert wird.

Damit der Luftförderer durch den Dampf bzw. das Dampfkondensat und den in diesem enthaltenen Schmutz möglichst wenig beeinträchtigt wird, empfiehlt es sich, die Kondensat-Abscheidevorrichtung stromabwärts des Auslasses des Kanals und stromaufwärts des Luftförderers vorzusehen, und um auch von der eigentlichen Blasluft mitgeführten Schmutz vor dem Luftförderer aus der Blasluft abzuscheiden, wird empfohlen, im Blasluftkreislauf stromabwärts des Auslasses des Kanals und stromaufwärts des Luftförderers auch eine Schmutzabscheidevorrichtung zum Abscheiden von von den Werkstücken entferntem Schmutz aus der Blasluft vorzusehen, wobei es sich bei dieser Schmutzabscheidevorrichtung um ein einfaches mechanisches Filter handeln kann.

Anders als bei der sich aus der DE-A-34 19 028 ergebenden bekannten Reinigungsanlage, jedoch in Übereinstimmung mit der Reinigungsanlage nach der DE-A-44 25 765 wird für die erfindungsgemäße Reinigungsanlage empfohlen, den Auslaß des Kanals an einem Boden des letzteren vorzusehen, um so dem Umstand Rechnung zu tragen, daß die Wände des Kanals als Prallwände für die von der Blasluft bzw. von der gebrauchten Blasluft mitgeführten Kondensattröpfchen wirken, d. h. als Flüssigkeitsabscheideelemente.

Die Blasluftdüse bzw. mehrere Blasluftdüsen könnten von einem roboterähnlichen Handhabungsgerät gehalten und längs der zu reinigenden Werkstücke und/oder um diese herum bewegt werden; einfacher ist es jedoch, die Blasdüse so zu gestalten, daß sie eine das zu reinigende Werkstück zumindest im wesentlichen umschließende Luftaustrittsöffnung hat und Blasdüse sowie Werkstück relativ zueinander quer zu dieser Luftaustrittsöffnung bewegbar sind, und zwar insbesondere dadurch, daß die Werkstücke durch die Werkstück-Transporteinrichtung durch die Blasdüse hindurchgeführt werden. In diesem Fall ist es besonders vorteilhaft, wenn ein das Werkstück tragender Bereich der Transporteinrichtung quer zur Kanallängsrichtung luftdurchlässig ist, denn dann kann die Blasluft samt dem von ihr mitgeführten Dampf aus allen Richtungen auf die von der Transporteinrichtung getragenen Werkstücke gerichtet werden.

Wie sich bereits aus den obigen Ausführungen ergibt, werden Ausführungsformen bevorzugt, bei denen der Luftförderer die Blasluft nicht unter hohem Druck zur Blasdüse fördert, da dadurch der Energiebedarf der Reinigungsanlage minimiert wird. In diesem Fall lassen sich sehr gute Reinigungsergebnisse dann erzielen, wenn der Luftförderer derart ausgelegt ist, daß er je Blasdüse mindestens ca. 600 m³/h an Blasluft fördert.

Für die meisten Anwendungsfälle hat es sich als ausreichend erwiesen, wenn der Blasluft je Blasdüse ungefähr 3 bis ungefähr 15 kg/h an Wasserdampf beigefügt werden. Bei einer bevorzugten Ausführungsform der erfindungsgemäßen Reinigungsanlage wird der Dampf durch einen Dampferzeuger geliefert, der so ausgelegt ist, daß der Wasserdampf einen Druck von ungefähr 0,5 bis 8 bar und eine Temperatur von ungefähr 110°C bis 200°C aufweist. Wenn dem zu verdampfenden Wasser ein Korrosionsschutzmittel zugesetzt werden soll, ist es völlig ausreichend, wenn das Wasser maximal 0,5 Vol.%, vorzugsweise nur 0,1 bis 0,2 Vol.% des Korrosionsschutzmittels enthält.

Das Beifügen verhältnismäßig geringer Dampfmengen zur Blasluft ermöglicht es, die Blasluft der Blasdüse mit einem vergleichsweise sehr geringen Überdruck zuzuführen, so daß bei bevorzugten Ausführungsformen der erfindungsgemäßen Reinigungsanlage der Luftförderer derart ausgebildet ist, daß die Luft der Blasdüse mit einem Druck von höchstens ungefähr 0,3 bar, vorzugsweise von nur ungefähr 0,2 bar zugeführt wird.

Besonders gute Reinigungsergebnisse lassen sich dann erzielen, wenn Luftförderer und Blasdüse sowie Dampfzufuhrvorrichtung so ausgebildet sind, daß die Austrittsgeschwindigkeit des Luft-Dampf-Gemischs an der Blasdüse ungefähr 100 bis 300 m/sec beträgt.

Damit der der Blasluft beigegebene Wasserdampf auch tatsächlich weitgehendst in Dampfform auf das zu reinigende Werkstück auftrifft, empfehlen sich Ausführungsformen, bei denen der Wasserdampf ungefähr 2 bis 20 cm vor der Austrittsöffnung der Blasdüse in den Blasluftstrahl eingeleitet wird - in Abhängigkeit von der Konstruktion der Blasdüse sollte der Wasserdampf möglichst kurz vor der Düsenaustrittsöffnung dem Luftstrahl beigegeben, jedoch stets vor der Blasdüse entspannt werden.

Des weiteren empfiehlt es sich, den Abstand der Austrittsöffnung der Blasdüse von dem zu reinigenden Werkstück möglichst klein zu wählen, weshalb bei bevorzugten Ausführungsformen der erfindungsgemäßen Reinigungsanlage dieser Abstand, auch in Abhängigkeit von den Konturen der zu reinigenden Werkstücke, ungefähr 0,1 bis 5 cm beträgt.

Die der Blasluft je Zeiteinheit zuzuführende Dampfmenge kann über die dem Dampferzeuger zugeführte Energie gesteuert werden; es kann sich aber empfehlen, das Wasser dem Dampferzeuger mittels einer Dosierpumpe zuzuführen, und zwar vorzugsweise mittels einer bezüglich ihrer Förderrate einstellbaren Dosierpumpe.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einer besonders vorteilhaften Ausführungsform der erfindungsgemäßen Reinigungsanlage; in der Zeichnung zeigen:
- Fig. 1: eine schematische Darstellung der Reinigungsanlage, und
- Fig. 2: den in Fig. 1 mit "A" gekennzeichneten Ausschnitt im Detail und größerem Maßstab.

Die in Fig. 1 als Ganzes dargestellte Reinigungsanlage besitzt einen Kanal 10, welcher an seinem Umfang - sieht man einmal von im folgenden noch beschriebenen Öffnungen ab - überall geschlossen, an seinen beiden Stirnseiten jedoch offen ist; die gemäß Fig. 1 linke Stirnseite bildet so eine Einlaß-/Auslaßöffnung 12 für die zu reinigenden Werkstücke. Ungefähr in seiner Mitte wird der Kanal 10 von einer ringförmigen Blasdüse 14 umfaßt, welche eine durch Pfeile veranschaulichte, gleichfalls ringförmige Düsenöffnung 16 besitzt - an dieser Stelle hat die Wand des Kanals 10 einen ringförmigen Schlitz; vorzugsweise ragt die Blasdüse 14 also nicht in das Innere des Kanals 10 hinein, und sie ist insbesondere so ausgebildet, wie dies in der DE-A-44 25 765 beschrieben und dargestellt wurde. Wie in Fig. 1 durch die Pfeile angedeutet wurde, ist die Düsenöffnung 16 so orientiert, daß die Blasdüse 14 einen ringförmigen Blasluftstrahl erzeugt, welcher in das Innere des Kanals 10 hinein gerichtet und etwas in Richtung auf die Einlaß-/Auslaßöffnung 12 geneigt ist.

Gemäß Fig. 1 links von der Blasdüse 14 wird der Boden des Kanals 10 von einem Absaugtrichter 18 gebildet, während im übrigen der Innenquerschnitt des Kanals 10 über dessen ganze Länge konstant ist.

Der Einlaß-/Auslaßöffnung 12 ist eine Werkstück-Transporteinrichtung zugeordnet, mit der sich ein zu reinigendes Werkstück 20 durch die Einlaß-/Auslaßöffnung hindurch in den Kanal 10 einbringen, durch die Düsenöffnung 16 hindurchschieben und dann wieder aus dem Kanal 10 herausziehen läßt; diese Werkstück-Transporteinrichtung umfaßt eine sich in Längsrichtung des Kanals 10 erstreckende Schieberstange 22, welche durch nicht dargestellte Mittel gehalten und in Längsrichtung des Kanals 10 hin- und hergeschoben werden kann, sowie einen von der Schieberstange 22 gehaltenen Werkstückträger 24, an dessen beiden Enden jeweils ein Schott 26 bzw. 28 befestigt ist. Der Werkstückträger 24 bildet eine in vertikaler Richtung luftdurchlässig gestaltete Auflage für ein zu reinigendes Werkstück 20, während die beiden Schotten 26 und 28 luftundurchlässig sind und - sieht man einmal vom Bereich des Absaugtrichters 18 ab - abdichtend an der Innenwand des Kanals 10 entlanggleiten können. Erfindungsgemäß ist der Werkstückträger 24 so lang gestaltet, daß nach dem Einbringen eines zu reinigenden Werkstücks 20 in den Kanal 10 in der in Fig. 1 dargestellten Ausgangsstellung des Werkstückträgers für den Reinigungsvorgang das Schott 28 etwas hinter, d. h. gemäß Fig. 1 rechts von der Düsenöffnung 16 liegt, während sich das Schott 26 ungefähr an dem gemäß Fig. 1 linken Ende des Absaugtrichters 18 befindet.

Der Kanal 10 samt Blasdüse 14 ist Bestandteil eines zumindest im wesentlichen geschlossenen Blasluft-Kreislaufes 30, dessen Teile im folgenden beschrieben werden sollen:

Am Boden des Absaugtrichters 18 befindet sich eine nicht näher dargestellte Auslaßöffnung, an welche eine erste Absaugleitung 32 angeschlossen ist; diese führt zu einer tonnenförmigen Abscheidevorrichtung 34, die an ihrer Oberseite eine nicht näher dargestellte Auslaßöffnung besitzt, an welche eine zweite Absaugleitung 36 angeschlossen ist. Letztere verbindet die Abscheidevorrichtung 34 mit der Saugseite eines Blasluftventilators 38, an dessen Auslaß eine Blasluftleitung 40 angeschlossen ist. Durch diese wird die vom Ventilator 38 geförderte Blasluft der Blasdüse 14 zugeführt.

Eine im Reinigungsprozeß einzusetzende Reinigungsflüssigkeit, also Wasser oder Wasser mit zugesetztem Korrosionsschutzmittel, wird in einem Reinigungsflüssigkeitstank 42 bevorratet; aus diesem wird mittels einer Dosierpumpe 44 und einer Saugleitung 46 Reinigungsflüssigkeit abgesaugt und in eine Druckleitung 48 gefördert, welche einen hinsichtlich seiner Leistung insbesondere einstellbaren Dampferzeuger 50 enthält. Wie die Fig. 2 zeigt, ist die Druckleitung 48 abgedichtet in die Blasluftleitung 40 hineingeführt und endet dort in einer Düse 51, mit deren Hilfe der Dampf kurz vor der Blasdüse 14 in den Blasluftstrom eingeblasen und entspannt wird. Das Einblasen des Dampfs etwas stromaufwärts der ringförmigen Blasdüse 14 hat den Vorteil, daß man mit einer einzigen Düse 51 auskommt und nicht mehrere, über den Umfang der Blasdüse 14 verteilt angeordnete Düsen benötigt.

Die Abscheidevorrichtung 34 enthält ungefähr in halber Höhe einen Zyklonabscheider 60, der von an sich bekannter Konstruktion sein kann und deshalb nicht im einzelnen beschrieben und zeichnerisch dargestellt werden muß. Er dient dazu, aus dem durch den Ventilator 38 über die Absaugleitung 32 aus dem Kanal 10 abgesaugten Blasluftstrom Dampfkondensat- sowie gegebenenfalls Korrosionsschutzmitteltröpfchen sowie Schmutz, welcher von dem gereinigten Werkstück entfernt wurde, abzuscheiden, und zwar mit Hilfe von Zentrifugalkräften, die dadurch erzeugt werden, daß die zu reinigende Blasluft im Zyklonabscheider 60 einen Wirbel bildet, und zwar unterhalb einer ungefähr trichterförmigen Zwischenwand 62 der Abscheidevorrichtung 34. Von dem gereinigten Werkstück stammender Feststoffpartikel-Schmutz 64 sedimentiert dann am Boden der Abscheidevorrichtung 34, während sich z. B. durch Schneidöle verschmutztes Kondensat 66 über dem Feststoffpartikel-Schmutz 64 in der Abscheidevorrichtung 34 absetzt. Die durch den Zyklonabscheider 60 gereinigte Blasluft tritt durch eine Öffnung im Zentrum der Zwischenwand 62 in den oberen Teil der Abscheidevorrichtung 34 ein und passiert dort auswechselbar angebrachte Filterkerzen 70, worauf die so weiter gereinigte Blasluft in die Absaugleitung 36 gelangt.

Etwas oberhalb des sedimentierten Feststoffpartikel-Schmutzes 64 wird das verschmutzte Kondensat 66 aus der Abscheidevorrichtung 34 abgezogen, und zwar mittels einer Ablaßleitung 72, welche vorzugsweise ein Ventil 74 enthält. Die Ablaßleitung 72 führt zu einer nur schematisch dargestellten Aufbereitungsvorrichtung 76, in der in an sich bekannter Weise Fette, Öle oder andere ähnliche Verschmutzungen vom Kondensat abgetrennt werden und die auch eine Pumpe enthalten soll, mit der das gereinigte Kondensat zurück in den Reinigungsflüssigkeitstank 42 gefördert wird.

Natürlich kann der Werkstückträger 24 statt mit einem einzigen, in Fig. 1 dargestellten Werkstück 20 auch mit mehreren, zu reinigenden Werkstücken beladen werden.

Nachdem der Werkstückträger 24 mit dem zu reinigenden Werkstück in den Kanal 10 eingeführt wurde und seine in Fig. 1 dargestellte Ausgangsstellung eingenommen hat, werden der Ventilator 38, die Dosierpumpe 44 und der Dampferzeuger 50 eingeschaltet und der Werkstückträger 24 langsam gemäß Fig. 1 von links nach rechts bewegt, bis alle Bereiche des zu reinigenden Werkstücks die ringförmige Düsenöffnung 16 passiert haben; hierauf wird der Werkstückträger 24 gemäß Fig. 1 von rechts nach links in seine in Fig. 1 dargestellte Ausgangsstellung zurückgezogen und dann samt dem gereinigten Werkstück aus dem Kanal 10 nach links herausgezogen.

Damit trotz des Absaugtrichters 18 Blasluft und Schmutz nicht aus dem Inneren des Kanals 10 austreten können, kann die Schieberstange 22 durch einen doppelt wirkenden und in horizontaler Richtung verschiebbaren Druckmittelzylinder ersetzt werden, welcher über eine den Werkstückträger 24 haltende Kolbenstange verfügt und außerdem mit einem Schott versehen ist, welches nach dem Einschieben des Werkstückträgers 24 in den Kanal 10 dessen gemäß Fig. 1 linkes Ende luftdicht verschließt - wegen des Schotts 28 kann während des Reinigungsvorgangs weder Blasluft, noch Schmutz aus dem rechten offenen Ende des Kanals 10 austreten.

Wie bereits erwähnt, könnten der Kanal und die Werkstück-Transporteinrichtung aber auch so ausgebildet sein, wie dies in der DE-A-44 25 765 beschrieben und/oder beansprucht wurde.

Um mit der erfindungsgemäßen Reinigungsanlage absolut trockene Werkstücke zu erhalten, kann sich noch eine Abwandlung der dargestellten Ausführungsform empfehlen, welche zwischen dem Dampferzeuger 50 und der Austrittsöffnung der Düse 51 ein Dampfventil enthält, um so die Dampfzufuhr zur Blasluft kurz vor Beendigung des Reinigungsvorgangs beenden zu können - die weitere Beaufschlagung des Werkstücks nur mit Blasluft führt dann zu einer absolut vollständigen und sicheren Trocknung der gereinigten Werkstücke.

## Patentansprüche

1. Reinigungsanlage zum Entfernen von Behandlungs- und/oder Bearbeitungsrückständen von Werkstücken (20), mit einer Reinigungsstation, welcher ein Kanal (10) für die Aufnahme wenigstens eines zu reinigenden Werkstücks (20) zugeordnet ist, mit einer Werkstück-Transporteinrichtung (22, 24) zum Einbringen der zu reinigenden Werkstücke in den Kanal (10) sowie zum Entfernen der gereinigten Werkstücke (20) aus dem Kanal (10) und mit mindestens einer in das Kanalinnere hinein und damit auf die zu reinigenden Werkstücke (20) gerichteten Blasdüse (14) zur Beaufschlagung der Werkstücke (20) mit einem Blasluftstrahl, welcher ein Luftförderer (38) zum Zuführen von Luft zu der Blasdüse (14) mit einem Druck von höchstens ungefähr 0,5 bar vorgeschaltet ist, und wobei der Kanal (10) mit einem Auslaß zum Abführen der gebrauchten Blasluft versehen ist,
**dadurch gekennzeichnet, daß** eine Dampfzufuhrvorrichtung zum Einleiten von Wasserdampf in den Blasluftstrahl stromaufwärts der Blasdüse (14) oder innerhalb der Blasdüse (14) sowie eine Abscheidevorrichtung (34) zum Abscheiden von aus dem Dampf entstehendem, verunreinigtem Kondensat aus der gebrauchten Blasluft vorgesehen sind, wobei die Dampfzufuhrvorrichtung und der Luftförderer (38) derart aufeinander abgestimmt sind, daß der Blasluftstrahl an der Blasdüse (14) höchstens ungefähr 25 g Dampf je m³ Luft enthält, und wobei die Dampfzufuhrvorrichtung eine Druckleitung (48) umfaßt, die abgedichtet in eine Blasluftleitung (40) hineingeführt ist und in einer Düse (51) endet, mit deren Hilfe der Dampf in den Blasluftstrom eingeblasen wird.

2. Anlage nach Anspruch 1, **dadurch gekennzeichnet, daß** der Kanal (10) bis auf eine insbesondere verschließbare Einlaß- und Auslaßöffnung (12) für die Werkstücke (20) allseitig geschlossen ist.

3. Anlage nach Anspruch 2, **gekennzeichnet durch** einen den Kanal (10) sowie den Luftförderer (38), die Blasdüse (14) und die Kondensat-Abscheidevorrichtung (34) beinhaltenden geschlossenen Blasluftkreislauf.

4. Anlage nach Anspruch 3, **dadurch gekennzeichnet, daß** die Kondensat-Kondensat-Abscheidevorrichtung (34) stromabwärts des Auslasses des Kanals (10) und stromaufwärts des Luftförderers (38) angeordnet ist.

5. Anlage nach Anspruch 3 oder 4, **dadurch gekennzeichnet, daß** der Blasluftkreislauf stromabwärts des Auslasses des Kanals (10) und stromaufwärts des Luftförderers (38) eine Schmutzabscheidevorrichtung zum Abscheiden von von den Werkstücken (20) entferntem Schmutz aus der Blasluft enthält.

6. Anlage nach Anspruch 5, **dadurch gekennzeichnet, daß** die Schmutzabscheidevorrichtung ein mechanisches Filter (70) aufweist.

7. Anlage nach Anspruch 5 oder 6, **dadurch gekennzeichnet, daß** die Schmutzabscheidevorrichtung auch die Kondensat-Abscheidevorrichtung (34) bildet.

8. Anlage nach den Ansprüchen 6 und 7, **dadurch gekennzeichnet, daß** die Abscheidevorrichtung (34) einen Behälter mit einem unteren Sammelbereich für Kondensat und Schmutz aufweist, daß das Filter (70) in dem Behälter oberhalb des Sammelbereichs angeordnet ist, und daß ein Behältereinlaß für das Blasluft-Dampf-Kondensat-Gemisch zwischen Sammelbereich und Filter (70) und ein Behälterauslaß für Blasluft auf der vom Sammelbereich abgewandten Seite des Filters (70) angeordnet ist.

9. Anlage nach einem oder mehreren der vorstehenden Ansprüche, **dadurch gekennzeichnet, daß** der Auslaß des Kanals (10) an einem Boden des letzteren angeordnet ist.

10. Anlage nach einem oder mehreren der vorstehenden Ansprüche, **dadurch gekennzeichnet, daß** die Blasdüse (14) eine das zu reinigende Werkstück (20) zumindest im wesentlichen umschließende Luftaustrittsöffnung (16) hat sowie Blasdüse (14) und Werkstück (20) relativ zueinander quer zu dieser Luftaustrittsöffnung (16) bewegbar sind.

11. Anlage nach einem oder mehreren der vorstehenden Ansprüche, **dadurch gekennzeichnet, daß** die Werkstück-Transporteinrichtung ein sich durch den Kanal hindurcherstreckendes Endlosförderelement aufweist.

12. Anlage nach den Ansprüchen 10 oder 11, **dadurch gekennzeichnet, daß** die Transporteinrichtung durch die Luftaustrittsöffnung (16) der Blasdüse (14) hindurchbewegbar ist.

13. Anlage nach Anspruch 11 oder 12, **dadurch gekennzeichnet, daß** der das Werkstück (20) tragende Bereich der Transporteinrichtung quer zur Kanallängsrichtung luftdurchlässig ist.

14. Anlage nach einem oder mehreren der vorstehenden Ansprüche, **dadurch gekennzeichnet, daß** der Luftförderer (38) derart ausgelegt ist, daß er je Blasdüse (14) mindestens ungefähr 500 bis 600 m³/h fördert.

15. Anlage nach einem oder mehreren der vorstehenden Ansprüche, **dadurch gekennzeichnet, daß** die Dampfzufuhrvorrichtung einen Dampferzeuger (50) zum Einblasen des Dampfs in den Blasluftstrahl aufweist.

16. Anlage nach Anspruch 15, **dadurch gekennzeichnet, daß** der Dampferzeuger (50) zur Erzeugung einer Dampfmenge von ungefähr 1 bis ungefähr 15 kg/h je Blasdüse (14) ausgebildet ist.

17. Anlage nach Anspruch 16, **dadurch gekennzeichnet, daß** der Dampferzeuger (50) zur Erzeugung von Wasserdampf mit einem Druck von ungefähr 0,5 bis 8 bar und einer Temperatur von ungefähr 110°C bis 200°C ausgebildet ist.

18. Anlage nach einem oder mehreren der vorstehenden Ansprüche, **dadurch gekennzeichnet, daß** die Dampfzufuhrvorrichtung zum Verdampfen von Wasser, welches bis ungefähr 0,5 Vol.%, vorzugsweise 0,1 bis 0,2 Vol.% eines Korrosionsschutzmittels enthält, ausgebildet ist.

19. Anlage nach einem oder mehreren der vorstehenden Ansprüche, **dadurch gekennzeichnet, daß** der Luftförderer (38) derart ausgebildet ist, daß die Luft der Blasdüse (14) mit einem Druck von höchstens ungefähr 0,3 bar, vorzugsweise von ungefähr 0,2 bar zugeführt wird.

20. Anlage nach einem oder mehreren der vorstehenden Ansprüche, **dadurch gekennzeichnet, daß** ein Dampfkondensat-Rückführsystem mit einer Auf-Aufbereitungsvorrichtung (76) für das Kondensat vorgesehen ist.

21. Anlage nach einem oder mehreren der vorstehenden Ansprüche, **dadurch gekennzeichnet, daß** die Dampfzufuhrvorrichtung und die Blasdüse (14) derart ausgebildet sind, daß die Austrittsgeschwindigkeit des Luft-Dampf-Gemischs an der Blasdüse (14) ungefähr 100 bis 300 m/sec beträgt.

22. Anlage nach einem oder mehreren der vorstehenden Ansprüche, **dadurch gekennzeichnet, daß** der Wasserdampf ungefähr 2 bis 20 cm vor der Austrittsöffnung der Blasdüse (14) in den Blasluftstrahl eingeleitet und entspannt wird.

23. Anlage nach einem oder mehreren der vorstehenden Ansprüche, **dadurch gekennzeichnet, daß** der Abstand der Austrittsöffnung der Blasdüse (14) von dem zu reinigenden Werkstück (20) ungefähr 0,1 bis 5 cm beträgt.

24. Anlage nach einem oder mehreren der Ansprüche 15 bis 23, **gekennzeichnet durch** eine den Dampferzeuger (50) mit Wasser speisende Dosierpumpe (44).

25. Anlage nach Anspruch 24, **gekennzeichnet durch** eine bezüglich ihrer Förderrate einstellbare Dosierpumpe (44).

26. Anlage nach einem oder mehreren der vorstehenden Ansprüche, **dadurch gekennzeichnet, daß** der Luftförderer (38) ein Ventilator ist.

## Claims

1. Cleaning installation for removing treatment and/or machining residues from workpieces (10), having a cleaning station, with which a channel (10) for receiving at least one workpiece (20) to be cleaned is associated, having a workpiece transport device (22, 24) for introducing the workpieces to be cleaned into the channel (10) as well as for removing the cleaned workpieces (20) from the channel (10), and having at least one blast nozzle (14), which is directed into the channel interior and hence towards the workpieces (20) to be cleaned, for acting upon the workpieces (20) with a blast air jet, upstream of which blast nozzle is disposed an air conveyor (38) for supplying air to the blast nozzle (14) at a pressure of at most approximately 0.5 bar, and wherein the channel (10) is provided with an outlet for discharging the used blast air,
**characterized in that** there are provided a steam supply apparatus for introducing steam into the blast air jet upstream of the blast nozzle (14) or inside the blast nozzle (14) as well as a separating apparatus (34) for separating from the used blast air fouled condensation product arising from the steam, wherein the steam supply apparatus and the air conveyor (38) are matched to one another in such a way that the blast air jet at the blast nozzle (14) contains at most approximately 25 g of steam per m³ of air, and wherein the steam supply apparatus comprises a pressure line (48), which is introduced in a sealed manner into a blast air line (40) and terminates in a nozzle (51), with the aid of which the steam is injected into the blast air stream.

2. Installation according to claim 1, **characterized in that** the channel (10) is closed on all sides apart from an, in particular, closable inlet and outlet opening (12) for the workpieces (20).

3. Installation according to claim 2, **characterized by** a closed blast air circuit, which comprises the channel (10) as well as the air conveyor (38), the blast nozzle (14) and the condensation product separating apparatus (34).

4. Installation according to claim 3, **characterized in that** the condensation product separating apparatus (34) is disposed downstream of the outlet of the channel (10) and upstream of the air conveyor (38).

5. Installation according to claim 3 or 4, **characterized in that** downstream of the outlet of the channel (10) and upstream of the air conveyor (38) the blast air circuit comprises a dirt separating apparatus, by means of which dirt removed from the workpieces (20) is separated from the blast air.

6. Installation according to claim 5, **characterized in that** the dirt separating apparatus comprises a mechanical filter (70).

7. Installation according to claim 5 or 6, **characterized in that** the dirt separating apparatus also forms the condensation product separating apparatus (34).

8. Installation according to claims 6 and 7, **characterized in that** the separating apparatus (34) comprises a container having a bottom collecting region for condensation product and dirt, that the filter (70) is disposed in the container above the collecting region, and that a container inlet for the blast air/steam condensation product mixture is disposed between collecting region and filter (70) and a container outlet for blast air is disposed at the side of the filter (70) remote from the collecting region.

9. Installation according to one or more of the preceding claims, **characterized in that** the outlet of the channel (10) is disposed on a base of the latter.

10. Installation according to one or more of the preceding claims, **characterized in that** the blast nozzle (14) has an air outlet opening (16), which at least substantially surrounds the workpiece (20) to be cleaned, and blast nozzle (14) and workpiece (20) are movable relative to one another transversely of said air outlet opening (16).

11. Installation according to one or more of the preceding claims, **characterized in that** the workpiece transport device comprises a continuous conveying element, which extends through the channel.

12. Installation according to claims 10 or 11, **characterized in that** the transport device is movable through the air outlet opening (16) of the blast nozzle (14).

13. Installation according to claim 11 or 12, **characterized in that** the region of the transport device carrying the workpiece (20) is air-permeable transversely of the channel longitudinal direction.

14. Installation according to one or more of the preceding claims, **characterized in that** the air conveyor (38) is designed in such a way that it delivers at least approximately 500 to 600 m³/h per blast nozzle (14).

15. Installation according to one or more of the preceding claims, **characterized in that** the steam supply apparatus comprises a steam generator (50) for injecting the steam into the blast air jet.

16. Installation according to claim 15, **characterized in that** the steam generator (50) is designed to generate a steam quantity of approximately 1 to approximately 15 kg/h per blast nozzle (14).

17. Installation according to claim 16, **characterized in that** the steam generator (50) is designed to generate steam at a pressure of approximately 0.5 to 8 bar and at a temperature of approximately 110°C to 200°C.

18. Installation according to one or more of the preceding claims, **characterized in that** the steam supply apparatus is designed to evaporate water, which contains up to approximately 0.5 % by volume, preferably 0.1 to 0.2 % by volume of an anti-corrosive agent.

19. Installation according to one or more of the preceding claims, **characterized in that** the air conveyor (38) is designed in such a way that the air is supplied to the blast nozzle (14) at a pressure of at most approximately 0.3 bar, preferably of approximately 0.2 bar.

20. Installation according to one or more of the preceding claims, **characterized in that** a steam condensation product return system is provided with a recovery apparatus (76) for the condensation product.

21. Installation according to one or more of the preceding claims, **characterized in that** the steam supply apparatus and the blast nozzle (14) are designed in such a way that the speed, at which the air-steam mixture leaves the blast nozzle (14), is approximately 100 to 300 m/sec.

22. Installation according to one or more of the preceding claims, **characterized in that** the steam is introduced into the blast air jet and depressurized approximately 2 to 20 cm upstream of the outlet opening of the blast nozzle (14).

23. Installation according to one or more of the preceding claims, **characterized in that** the distance of the outlet opening of the blast nozzle (14) from the workpiece (20) to be cleaned is approximately 0.1 to 5 cm.

24. Installation according to one or more of claims 15 to 23, **characterized by** a dosing pump (44) for supplying the steam generator (50) with water.

25. Installation according to claim 24, **characterized by** a dosing pump (44) having an adjustable delivery rate.

26. Installation according to one or more of the preceding claims, **characterized in that** the air conveyor (38) is a fan.

## Revendications

1. Installation de nettoyage pour l'élimination des résidus de traitement et/ou d'usinage sur des pièces (20), comprenant un poste de nettoyage auquel est associé un canal (10) destiné à recevoir au moins une pièce (20) à nettoyer, comprenant également un dispositif de transport de pièce (22, 24) pour introduire les pièces à nettoyer dans le canal (10) ainsi que pour retirer les pièces (20) nettoyées du canal (10), et comportant au moins une buse de soufflage (14) qui est dirigée vers l'intérieur du canal et ainsi sur les pièces (20) à nettoyer, et est destinée à soumettre les pièces (20) à un jet d'air de soufflage, et en amont de laquelle est monté un système de transport d'air (38) pour amener de l'air à la buse de soufflage (14) avec une pression d'au plus environ 0,5 bar, le canal (10) étant pourvu d'une sortie pour l'évacuation de l'air de soufflage utilisé, **caractérisée en ce que** sont prévus un dispositif d'amenée de vapeur d'eau destiné à introduire de la vapeur d'eau dans le jet d'air de soufflage, en amont de la buse de soufflage (14) ou à l'intérieur de la buse de soufflage (14), ainsi qu'un dispositif séparateur (34) destiné à séparer de l'air de soufflage utilisé le condensat pollué produit par la vapeur, le dispositif d'amenée de vapeur et le système de transport d'air (38) étant adaptés l'un à l'autre de façon à ce que le jet d'air de soufflage au niveau de la buse de soufflage (14) renferme au plus approximativement 25g de vapeur par m³ d'air, et le dispositif d'amenée de vapeur comprenant une conduite de pression (48) qui est introduite de manière étanche dans une conduite d'air de soufflage (40) et se termine dans une buse (51) à l'aide de laquelle la vapeur est insufflée dans l'écoulement d'air de soufflage.

2. Installation selon la revendication 1, **caractérisée en ce que** le canal (10) est fermé de toute part, exception faite d'une ouverture d'entrée et de sortie (12) pour les pièces (20), qui peut notamment être fermée.

3. Installation selon la revendication 2, **caractérisée par** un circuit fermé d'air de soufflage englobant le canal (10) ainsi que le système de transport d'air (38), la buse de soufflage (14) et le dispositif séparateur de condensat (34).

4. Installation selon la revendication 3, **caractérisée en ce que** le dispositif séparateur de condensat (34) est disposé en aval de la sortie du canal (10) et en amont du système de transport d'air (38).

5. Installation selon la revendication 3 ou 4, **caractérisée en ce que** le circuit d'air de soufflage renferme en aval de la sortie du canal (10) et en amont du système de transport d'air (38), un dispositif séparateur de crasses destiné à séparer de l'air de soufflage les crasses éliminées des pièces (20).

6. Installation selon la revendication 5, **caractérisée en ce que** le dispositif séparateur de crasses comprend un filtre mécanique (70).

7. Installation selon la revendication 5 ou 6, **caractérisée en ce que** le dispositif séparateur de crasses forme également le dispositif séparateur de condensat (34).

8. Installation selon les revendications 6 et 7, **caractérisée en ce que** le dispositif séparateur (34) comporte un réservoir avec une zone inférieure de collecte pour le condensat et les crasses, **en ce que** le filtre (70) est disposé dans le réservoir au-dessus de la zone de collecte, et **en ce qu'**une entrée de réservoir pour le mélange air de soufflage - vapeur - condensat est disposée entre la zone de collecte et le filtre (70), et une sortie de réservoir pour l'air de soufflage est disposée sur le côté du filtre (70) opposé à celui dirigé vers la zone de collecte.

9. Installation selon l'une ou plusieurs des revendications précédentes, **caractérisée en ce que** la sortie du canal (10) est placée sur un fond de ce dernier.

10. Installation selon l'une ou plusieurs des revendications précédentes, **caractérisée en ce que** la buse de soufflage (14) possède une ouverture de sortie d'air (16) entourant au moins en grande partie la pièce (20) à nettoyer, et la buse de soufflage (14) et la pièce (20) peuvent être déplacées l'une par rapport à l'autre, transversalement à cette ouverture de sortie d'air (16).

11. Installation selon l'une ou plusieurs des revendications précédentes, **caractérisée en ce que** le dispositif de transport de la pièce comprend un élément de transport sans fin s'étendant à travers le canal.

12. Installation selon les revendications 10 ou 11, **caractérisée en ce que** le dispositif de transport peut se déplacer à travers l'ouverture de sortie d'air (16) de la buse de soufflage (14).

13. Installation selon la revendication 11 ou 12, **caractérisée en ce que** la zone du dispositif de transport portant la pièce (20) est perméable à l'air, transversalement à la direction longitudinale du canal.

14. Installation selon l'une ou plusieurs des revendications précédentes, **caractérisée en ce que** le système de transport d'air (38) est dimensionné de façon à transporter ou refouler au moins environ 500 à 600 m³/h pour chaque buse de soufflage (14).

15. Installation selon l'une ou plusieurs des revendications précédentes, **caractérisée en ce que** le dispositif d'amenée de vapeur comprend un générateur de vapeur (50) destiné à insuffler la vapeur dans le jet d'air de soufflage.

16. Installation selon la revendication 15, **caractérisée en ce que** le générateur de vapeur (50) est conçu pour produire une quantité de vapeur d'environ 1 à environ 15 kg/h pour chaque buse de soufflage (14).

17. Installation selon la revendication 16, **caractérisée en ce que** le générateur de vapeur (50) est conçu pour produire de la vapeur d'eau avec une pression d'environ 0,5 à 8 bar et une température d'environ 110°C à 200°C.

18. Installation selon l'une ou plusieurs des revendications précédentes, **caractérisée en ce que** le dispositif d'amenée de vapeur est conçu pour vaporiser de l'eau qui renferme jusqu'à environ 0,5 % en volume, de préférence 0,1 à 0,2% d'un agent de protection contre la corrosion.

19. Installation selon l'une ou plusieurs des revendications précédentes, **caractérisée en ce que** le système de transport d'air (38) est conçu de façon à ce que l'air soit amené à la buse de soufflage (14) avec une pression d'au plus environ 0,3 bar, de préférence d'environ 0,2 bar.

20. Installation selon l'une ou plusieurs des revendications précédentes, **caractérisée en ce qu'**il est prévu un système de recyclage du condensat de vapeur avec un dispositif de traitement (76) pour le condensat.

21. Installation selon l'une ou plusieurs des revendications précédentes, **caractérisée en ce que** le dispositif d'amenée de vapeur et la buse de soufflage (14) sont conçus de façon telle, que la vitesse de sortie du mélange air - vapeur au niveau de la buse de soufflage soit environ d'une valeur de 100 à 300 m/sec.

22. Installation selon l'une ou plusieurs des revendications précédentes, **caractérisée en ce que** la vapeur d'eau est introduite dans le jet d'air de soufflage en y subissant une détente, environ 2 à 20 cm avant l'ouverture de sortie de la buse de soufflage (14).

23. Installation selon l'une ou plusieurs des revendications précédentes, **caractérisée en ce que** la distance de l'ouverture de sortie de la buse de soufflage (14) à la pièce (20) à nettoyer est environ de 0,1 à 5 cm.

24. Installation selon l'une ou plusieurs des revendications 15 à 23, **caractérisée par** une pompe de dosage (44) alimentant le générateur de vapeur (50) en eau.

25. Installation selon la revendication 24, **caractérisée par** une pompe de dosage (44) réglable quant à son débit.

26. Installation selon l'une ou plusieurs des revendications précédentes, **caractérisée en ce que** le système de transport d'air (38) est un ventilateur.
